# EUROPÄISCHE PATENTSCHRIFT

(11) **EP 0 039 096 B1**
(45) Veröffentlichungstag und Bekanntmachung des Hinweises auf die Patenterteilung: **13.11.1985**
(21) Anmeldenummer: 81200351.5
(22) Anmeldetag: 30.03.1981
(51) Int. Cl.: H01H 33/88

(54) **Blaskolbenschalter**
Puffer type gas-blast circuit interrupter
Commutateur à piston de soufflage

(30) Priorität: 25.04.1980 DE 3015946
(43) Veröffentlichungstag der Anmeldung: 04.11.1981
(73) Patentinhaber: BBC Aktiengesellschaft Brown, Boveri & Cie., CH-5401 Baden (CH)
(72) Erfinder: Körner, Gerhard, D-6905 Schriesheim (DE); Rees,Volkert, Dr., D-6100 Darmstadt (DE)
(74) Vertreter: Dahlmann, Gerhard, Dipl.-Ing.

## Beschreibung

Die Erfindung betrifft einen Blaskolbenschalter gemäß dem Oberbegriff des Anspruches 1.

Blaskolbenschalter sind elektrische Leistungsschalter, bei denen die Gasströmung zur Beblasung des Lichtbogens während einer Ausschalthandlung gleichzeitig mit der Bewegung des beweglichen Schaltstückes dadurch erfolgt, daß ein Zylinder über einen feststehenden Kolben gezogen wird, wodurch der Raum innerhalb des Zylinders verkleinert und das darin befindliche Gas komprimiert wird, welches bei der weiteren Ausschaltbewegung der Trennstelle und damit dem Lichtbogen zu dessen Löschung zugeführt wird.

Bei derartigen Blaskolbenschaltern wird der Blaskolben oder der Blaszylinder durch einen externen Antrieb gemeinsam mit dem beweglichen Schaltstück angetrieben, wobei der Antrieb den Energiebedarf zur Beschleunigung der bewegten Massen, zur Überwindung der Reibungskräfte und zur Komprimierung des im Blaszylinder befindlichen Löschgases decken muß. Dies erfordert einen entsprechend dimensionierten leistungsstarken Antrieb, so daß dessen Herstellungskosten einen erheblichen Anteil der gesamten Schalterkosten ausmachen.

Die Energie des externen Antriebs kann bei gleichbleibendem Ausschaltvermögen des Leistungsschalters verringert werden, indem die zur Erzeugung einer Gasströmung für die Lichtbogenbeblasung erforderliche Energie zumindest teilweise dem Lichtbogen selbst entnommen wird.

Es ist ein elektrischer Leistungsschalter bekanntgeworden (DE-A-2 349 263), bei dem außerhalb des Kompressionsraumes des Blaskolbenschalters ein Hilfslichtbogen gezogen wird, der die Temperatur des Gases in seinem eigenen Brennraum und damit den Druck erhöht, wodurch der Blaskolben zusätzlich mit einer Antriebskraft beschleunigt wird. Es besteht dabei die Möglichkeit, mittels des Hilfslichtbogens eine zusätzliche Gasströmung zu erzeugen, welche zu der Gasströmung des Blaskolbens hinzukommt (vgl. beispielsweise FR-C-858 497).

Bei beiden Lösungen ist jeweils ein Hilfslichtbogen erforderlich, der besondere und dafür geeignete Kontaktstücke erfordert, welche im Laufe der Zeit in gleicher Weise wie die Hauptkontaktstelle einem Abbrand unterworfen sind, so daß im Falle einer Revision nicht nur die Kontaktstelle als solche, sondern auch die Hilfskontaktstelle erneuert werden muß.

Ein weiterer unerwünschter Nebeneffekt bei der Erzeugung einer Löschgasströmung besteht darin, daß das Löschgas erhitzt und damit in seiner Löschfähigkeit herabgesetzt wird.

Aus der DD-A-77 527 ist ein SFₛ-gasisolierter Blaskolbenschalter bekanntgeworden, bei dem zwei Kompressionsräume vorgesehen sind, in denen das Löschgas komprimiert wird. Das in dem zweiten Kompressionsraum komprimierte Gas wird in Abhängigkeit vom Schaltstifthub erst dann zur Beblasung des Lichtbogens freigegeben, wenn der Druck im ersten Kompressionsraum erheblich abgeklungen ist. Es handelt sich hierbei also um eine zeitlich gestaffelte Beblasung unter Anwendung zweier in der Intensität unterschiedlicher Blasstufen; die gleichzeitige Förderung des gesamten, für eine schwere Schaltung erforderlichen Gases ist hierbei nicht möglich.

Aus der DE-C-1 151 586 ist ein Druckgasschalter mit stromabhängiger Löschmittelströmung bekanntgeworden, bei dem der Lichtbogen mit einer Gasströmung beblasen wird, die durch einen Kolben erzeugt wird, der bei kleinen Strömen unter dem Druck der Feder, bei großen Strömen hingegen aufgrund des durch die Feder fließenden Stromes in Ausschaltrichtung betätigt wird. Während dieser Bewegung wird der zwischen dem Kolben und dem Zylinder befindliche Kompressionsraum verkleinert und das darin befindliche Gas komprimiert. Einen zusätzlichen Gasraum, aus dem zusätzlich eine bestimmte Gasmenge zur Kontaktstelle gefördert wird, ist aus der Druckschrift nicht ersichtlich.

Aufgabe der Erfindung ist es daher, einen Blaskolbenschalter der eingangs genannten Art zu schaffen, bei dem dem zu löschenden Lichtbogen sowohl bei »normalen« Schaltungen als auch bei schweren Schaltungen sofort eine ausreichende Menge an Löschgas zugeführt wird.

Diese Aufgabe wird erfindungsgemäß gelöst durch die kennzeichnenden Merkmale des Anspruches 1.

Bei dem erfindungsgemäßen Blaskolbenschalter wird anstatt des physikalischen Effektes einer Druckerhöhung infolge eines Temperaturanstieges (siehe DE-A-2 349 263) bzw. anstatt einer gestuften Zuführung von Löschgas, wie in der DD-A-77 527 dargestellt, die elektromagnetische Kraftwirkung des Kurzschlußstromes ausgenutzt.

Die Wirkungsweise der Anordnung ist im Prinzip folgende:
Im Ruhezustand fließt der Strom im wesentlichen über ein Stromführungsrohr von der Anschlußstelle, an der der Festkontakt angeschlossen ist, bis hin zu der Anschlußstelle, die mit dem beweglichen Kontaktstift oder Kontaktstück in Verbindung steht. Im Falle einer Ausschalthandlung wird der Strom aufgrund geeigneter Isolierschichten auf eine Schraubenfeder kommutiert.

Aufgrund der magnetischen Kraftwirkung zwischen den einzelnen Windungen der Schraubenfeder zieht sich diese in Abhängigkeit von der Größe des Stroms mehr oder weniger stark zusammen. Dadurch wird der bewegliche Kolben von der Feder gegen den festen Kolben bewegt, wodurch das in diesem Raum befindliche Gas komprimiert und als zusätzlicher Gasstrom dem Lichtbogen zu dessen Beblasung zugeführt wird. Die Schraubenfeder ist so zu bemessen, daß sie aufgrund der Erwärmung durch den Kurzschlußstrom und der auftretenden Kräfte nicht zerstört wird. Diese Kräfte sind die durch den Strom hervorgerufenen Kontraktionskräfte, denen der Gasdruck sowie die von der Trägheit des beweglichen Kolbens herrührenden Beharrungskräfte entgegenwirken. Es hat sich herausgestellt, daß zwei Varianten günstig sind:

Die erste Variante ist den kennzeichnenden Merkmalen der Ansprüche 2 bis 4 zu entnehmen. Danach ist der äußere Zylinder ortsfest mit dem festen Kolben verbunden, gegen den der bewegliche Kolben bei einer Ausschalthandlung durch die Schraubenfeder gezogen wird. Der Blaszylinder ist dabei innerhalb des äußeren Zylinders relativ zu diesem bewegbar verschieblich.

Eine weitere Variante ist den kennzeichnenden Merkmalen der Ansprüche 5 bis 8 dargestellt, bei dieser Variante ist der äußere Zylinder mit dem Blaszylinder fest verbunden; im Inneren dieses äußeren Zylinders befindet sich der feststehende Kolben, gegen den der bewegbare Kolben der zweiten Kolbenzylinderanordnung mittels der Schraubenfeder gezogen wird.

Weitere vorteilhafte Ausgestaltungen und Verbesserungen der Erfindung sind den weiteren Unteransprüchen zu entnehmen.

Die Verbindung der Schraubenfeder mit dem festen und dem beweglichen Kolben der zweiten Kolben-Zylinderanordnung kann durch Klemmstücke oder mittels Einschrauben in Gewindenuten erfolgen, wobei sich das letztere als besonders einfach herausgestellt hat. Die Schraubenfeder kann dabei einen kreisförmigen oder rechteckigen Kreisquerschnitt aufweisen, wobei die Oberfläche der Schraubenfeder gemäß Anspruch 11 mit isolierendem Material versehen ist. Günstig ist es, die Schraubenfeder gemäß Anspruch 12 auszubilden. Material mit sehr hoher elektrischer Leitfähigkeit hat nämlich im allgemeinen relativ schlechte Federungseigenschaften und die Ausbildung der Schraubenfeder mit einem Federstahlkern und einer entsprechenden Beschichtung kombiniert die Vorteile der beiden Materialien miteinander.

Es hat sich herausgestellt, daß zu Beginn einer Einschalthandlung die Windungen im Bereich der Einspannstellen stärker zusammengezogen werden als im mittleren Bereich. Aus diesem Grunde ist es günstig, die Schraubenfeder mit konstanter Steigung und konstantem Windungsquerschnitt auszubilden, auch eine veränderliche Steigung sowie einen veränderbaren Windungsquerschnitt vorzusehen. Dadurch wird eine gleichmäßige Zusammenziehung der Windungen erzielt.

Anhand der Zeichnung, in der zwei Ausführungsbeispiele der Erfindung dargestellt sind, sollen die Erfindung sowie weitere vorteilhafte Ausgestaltungen und Verbesserungen näher erläutert und beschrieben werden.

Es zeigt
Fig. 1 einen Querschnitt durch eine erste Variante eines Blaskolbenschalters, wobei links der Mittellinie der Schalter in eingeschaltetem Zustand und rechts der Mittellinie in einer Zwischenstellung während der Ausschaltbewegung dargestellt ist,
Fig. 2 den Blaskolbenschalter nach Fig. 1 in Ausschaltstellung,
Fig. 3 eine Ausgestaltung gemäß einer zweiten Variante der Erfindung in ähnlicher Darstellung wie in Fig. 1,
Fig. 4 die zweite Variante nach Fig. 3 in Ausschaltstellung,
Fig. 5 eine Teilansicht gemäß Bᵢ der Fig. 1 und
Fig. 6 einen Querschnitt durch eine Schraubenfeder.

Der Blaskolbenschalter gemäß Fig. 1 besitzt ein rohrförmiges festes Kontaktstück 10, welches mit einem ebenfalls rohrförmig ausgebildeten beweglichen Schaltstück 12 zusammenwirkt. Dabei überdeckt das bewegliche Schaltstück 12 das feste Kontaktstück 10, durch welche Schaltstücküberdeckung eine Vorkompression im Blaskolbenschalter bewirkt wird. Mit dem beweglichen Schaltstück fest verbunden ist ein im folgenden kurz auch Zylinder 14 genannter Blaszylinder, der an dem Ende des beweglichen Schaltstückes 12, an dem der Lichtbogen gezogen wird, mit einer Blasdüse 16 aus Isolierstoff versehen ist, die zusammen mit dem Ende des beweglichen Schaltstückes einen ringförmigen Kanal 18 bildet, der in einem radialen Ringspalt 20 endet. Dabei ist der Zylinder mit dem beweglichen Schaltstück 12 mittels Halterungsstegen 22 fest verbunden, so daß im Falle einer Ausschaltung das bewegliche Schaltstück 12 zusammen mit dem Zylinder 14 und der Blasdüse 16 in Ausschaltstellung bewegt werden kann (vgl. rechte Seite der Mittellinie der Fig. 1).

Um die Kontaktstelle herum ist ein ggf. mit Schlitzen versehener Stromzuführungszylinder 24 vorgesehen, durch den im Ruhezustand der elektrische Strom dem Zylinder 14 ggf. über Kontaktfinger 26 zugeführt wird.

Der Zylinder 14 arbeitet mit einem feststehenden Kolben 27 zusammen, derart, daß bei einer Schalthandlung der Raum 28, der vom Zylinder, dem Kolben 27, der Blasdüse 16 und dem beweglichen Schaltstück 12 begrenzt wird, verkleinert wird, wodurch das darin befindliche Gas komprimiert wird. Der Kolben 27 ist an seinem inneren und äußeren Umfang mit Isolierschichten 122 und 123 versehen. Konzentrisch um den Zylinder 14 ist eine zweite Kolben-Zylinderanordnung 30 angeordnet, die einen den Zylinder 14 im Abstand von diesem umgebenden feststehenden äußeren Zylinder 32 aufweist, der mit einem feststehenden zweiten Kolben 34 fest verbunden ist.

In dem äußeren Zylinder 32 befindet sich ein beweglicher Kolben 36, der an seinem äußeren Umfang mit einer Isolierschicht 120 versehen ist. Im Inneren des Zylinders 32 ist eine Schraubenfeder 38 untergebracht, die an ihrem einen Ende mit dem beweglichen Kolben 36 und an dem anderen Ende mit dem festen Kolben 34 fest verbunden ist. Der Zylinder 14 besitzt in dem Bereich, in dem der Bewegungsweg des beweglichen Kolbens 36 endet, einen Durchlaß 40, der mit dem Raum 28 durch ein Rückschlagventil 42 über den festen Kolben 27 in Verbindung steht. Dieses Rückschlagventil 42 gestattet eine Gasströmung lediglich in den Raum 28 hinein und hindert eine Gasströmung aus diesem heraus.

Im Bereich des feststehenden Kolbens 34 befindet sich zwischen diesem und der Außenwand des Zylinders 14 eine erste Dichtung 44, der eine zweite Dichtung 46 zwischen dem Zylinder 14 und der Außenfläche eines mit dem festen Kolben 27 fest verbundenen Stützrohres 48 zugeordnet ist. Zwischen dem Kolben 34 und dem Zylinder 14 ist eine Isolierschicht 50 vorgesehen, an die sich mit dem festen Kolben 34 verbundene und damit feststehende Gleitkontakte 52 anschließen. Die Isolierschicht 50 ist auf dem Zylinder 14 aufgebracht. In der Einschaltstellung (linke Hälfte von Fig. 1) fließt der Strom, wie durch die strichpunktierte Linie I dargestellt, von dem Stromzuführungszylinder 24 über die Kontaktfinger 26 hin zu dem Zylinder 14 und über die Gleitkontakte 52 zu dem feststehenden weiteren Kolben 34 und von dort zu nicht weiter dargestellten Anschlußstücken.

Bei einer Ausschalthandlung (rechte Hälfte von Fig. 1) bewegt sich das bewegliche Schaltstück 12 in Pfeilrichtung A. Sobald die Kontaktfinger 26 den beweglichen Zylinder 14 nicht mehr berühren und zusätzlich die Isolierschicht 50 die mit dem Kolben 34 verbundenen Gleitkontakte 52 überdeckt, nimmt der Strom nunmehr den folgenden, durch die strichlierte Linie II dargestellten Weg. Er fließt vom feststehenden Kontaktstück 10 zu dem beweglichen Schaltstück 12, von dort über die Haltestege 22 hin zu dem Zylinder 14 und über am beweglichen Kolben 36 angebrachte weitere Gleitkontakte 121 zu dem beweglichen Kolben 36 und über die Schraubenfeder 38 hin zu dem feststehenden Kolben 34 und von diesem wieder zur Anschlußstelle, weil die Gleitkontakte 52 nunmehr der Isolierschicht 50 gegenüberliegen, wodurch ein Stromfluß entlang dem Zylinder 14 hin zu dem Kolben 34 verhindert ist. Die Isolierschicht 50 ist also so zu bemessen, daß im eingeschalteten Zustand der Zylinder 14 über die Gleitkontakte 52 in elektrisch leitender Verbindung mit dem Kolben 34 steht, wogegen in Ausschaltstellung bzw. nach einem gewissen Weg bei der Ausschaltbewegung die Isolierschicht 50 direkt unter den Gleitkontakten 52 liegt (Fig. 1 und 2), so daß dort der Widerstand so stark erhöht ist, daß der Strom über die Schraubenfeder 38 fließt. Damit der Strom nicht über das bewegliche Schaltstück 12 oder den Zylinder 14 hin zu dem feststehenden Kolben 27 fließt, ist der Kolben 27 an seinem inneren Umfang mit einer Isolierschicht 122, und an seinem äußeren Umfang mit einer Isolierschicht 123 versehen.

Die Gasströmung verläuft nun wie folgt: Das SF₆-Gas, welches in dem Raum 28 komprimiert wird, strömt gemäß Pfeilrichtung F durch den Ringspalt 20 und teilt sich dort auf in einen Teilstrom Fᵢ sowie einen Teilstrom F₂. Aufgrund des Weges des elektrischen Stromes durch die Schraubenfeder 38 wird die Schraubenfeder komprimiert,.derart, daß sich die Windungen anziehen, solange, bis die Windungen blockartig aufeinander liegen. Dadurch wird der bewegliche Kolben 36 ebenfalls in Pfeilrichtung A gedrückt und der Raum zwischen dem beweglichen und dem feststehenden Kolben 36, 34 verkleinert, wodurch das darin befindliche SF₆-Gas komprimiert wird und gemäß Pfeilrichtung G durch den Durchlaß 40 im beweglichen Zylinder 14 hindurch in den zwischen dem beweglichen Zylinder 14 und dem Stützrohr 48 gebildeten Ringraum hinein und über das Rückschlagventil 42, welches unter Druck dieser Strömung öffnet, in den Raum 28 strömt, wodurch sich der Gasstrom in Pfeilrichtung G mit dem Gasstrom in Pfeilrichtung F vereinigt bzw. diesem hinzuaddiert wird und zusätzlich den Lichtbogen 54 bebläst. Durch diesen zusätzlichen Gasstrom in Pfeilrichtung G wird zum einen der Druck des Gases im Ringspalt 20 vergrößert und zum anderen besteht der Vorteil, daß die Beblasung des Lichtbogens verlängert wird, was ebenfalls mit besonderen Vorteilen verbunden ist. Ein weiterer Vorteil besteht darin, daß der Druck des Gases im Ringspalt 20 aufgrund der stromabhängigen Kraftwirkung der Schraubenfeder 38 mit wachsenden Strömen ansteigt, wodurch die Intensität der zusätzlichen Gasströmung in Pfeilrichtung G erhöht wird und der zwischen dem feststehenden Schaltstück 10 und dem beweglichen Schaltstück 12 brennende Lichtbogen 54 unterbrochen wird. Nach Löschung des Lichtbogens 54 wird die Schraubenfeder stromlos, so daß der bewegliche Kolben 36 aufgrund der mechanischen Federkraft der zuvor durch den Strom gespannten Schraubenfeder 38 in seine Ausgangslage zurückkehrt.

Fig. 2 zeigt den Blaskolbenschalter in Ausschaltstellung im stromlosen Zustand nach Erlöschen des Lichtbogens.

Fig. 5 ist eine Detailzeichnung des elektrischen Schalters. Sie zeigt den festen Kolben 34, den Zylinder 14 sowie das Stützrohr 48 des Kolbens. Man erkennt, daß die Isolierschicht 50 mit dem Zylinder 14 fest verbunden ist, wobei eine Ausnehmung 62 im Zylinder 14 angebracht ist, in die die Isolierschicht 50 eingelegt ist. Der feststehende Kolben 34 besitzt einen Rücksprung 64, der lediglich schematisch angedeutet ist und der den Gleitkontakt 52 aufnimmt. Dadurch wird in der Einschaltstellung, die in der Fig. 5 zu sehen ist, eine elektrisch-galvanische Verbindung zwischen dem Zylinder 14 und dem Kolben 34 bewirkt, welche im Falle einer Ausschalthandlung, vgl. Fig. 1 rechte Seite, verhindert ist, weil die Isolierschicht 50 direkt unter dem Gleitkontakt 52 liegt.

Aus Fig. 5 ist außerdem die Befestigung der Schraubenfeder 38 an dem feststehenden Kolben 34 ersichtlich: Der Kolben 34 besitzt einen zylinderartigen Fortsatz 65, in dessen Außenfläche der Schraubenfeder 38 angepaßte schraubenartige Nuten 66 eingebracht sind, so daß die einzelnen Windungen der Schraubenfeder 38 in den Nuten 66 liegen und so für eine Kraftübertragung feststehender Kolben-Schraubenfeder sorgen. Die gleiche Anordnung ist auch bei der mechanisch festen Verbindung zwischen dem beweglichen Kolben 36 und der Schraubenfeder 38 vorgesehen. Es besteht auch die Möglichkeit, die Schraubenfeder 38 in diesem Bereich mittels einer Schweißverbindung fest mit dem beweglichen Kolben 36 bzw. mit dem feststehenden Kolben 34 zu verbinden.

Die Schraubenfeder 38 kann als zylindrische Schraubenfeder mit kreisförmigen Drahtquerschnitt ausgebildet sein. Die Windungen können jedoch auch aus Drähten mit rechteckförmigem Querschnitt gebildet werden. Weiterhin kann zur Optimierung der mechanischen Federbeanspruchung die Feder mit veränderlicher Steigung oder variablem Drahtquerschnitt je Windung ausgebildet sein. Die frei im Gasraum zwischen dem feststehenden Kolben 34 und dem beweglichen Kolben 36 befindlichen Federwindungen, die Federwindungen also, die nicht an den beiden Kolben befestigt sind, sind an der Drahtoberfläche mit einer Isolierschicht überzogen, womit verhindert wird, daß bei Kontraktion der Feder infolge der elektromagnetischen Kraft evtl. sich berührende Windungen elektrisch kurzgeschlossen werden. Zur Erhöhung der Stromtragfähigkeit kann die Feder aus einer Kombination von Federstahl hoher mechanischer Festigkeit, jedoch geringer elektrischer Leitfähigkeit und einem Material hoher elektrischer Leitfähigkeit, wie z. B. Kupfer, bestehen.

Fig. 6 zeigt eine mögliche Ausführungsform des Windungsquerschnittes einer derartigen Feder. Auf einen Drahtkern 301 aus Federstahl hoher mechanischer Festigkeit ist eine Schicht 302 aus Kupfer aufgebracht. Darüber befindet sich eine elektrisch isolierende Schicht 303.

Anhand von Fig. 3 sei nun eine weitere Variante der erfindungsgemäßen Anordnung beschrieben, bei der allerdings das Grundprinzip unverändert geblieben ist (in Fig. 3 ist wiederum links der gezeichneten Mittellinie der Schalter im eingeschalteten Zustand rechts der Mittellinie während der Ausschaltbewegung gezeigt. Fig.4 zeigt den Schalter im ausgeschalteten Zustand. Auch hier ist wieder eine zweite Kolben-Zylinderanordnung vorgesehen, deren beweglicher Kolben mittels einer Schraubenfeder gegen den feststehenden Kolben gezogen wird, wenn sie vom Strom durchflossen wird. Im einzelnen ist der Schalter gemäß Fig. 3 aufgebaut, wie nachfolgend beschrieben wird.

Der Leistungsschalter besitzt ein festes, rohrförmiges Kontaktstück 10, welches mit dem beweglichen Schaltstück 12 zusammenwirkt, wobei das bewegliche Schaltstück 12 das feste Kontaktstück überdeckt, um eine Vorkompression zu erzielen. Mit dem beweglichen Schaltstück 12 ist der Zylinder 14 über Halterungsstege 22 verbunden, so daß bei einer Ausschalthandlung das bewegliche Schaltstück 12 zusammen mit dem Zylinder 14 in Pfeilrichtung A bewegt wird. Der Schalter besitzt ferner einen feststehenden Kolben 68, der im Gegensatz zu dem feststehenden Kolben 27 in Fig. 1 nicht mit einem Rückschlagventil versehen ist. Der feststehende Kolben 68 wird von einem Stützrohr 70 gehalten, welches dem Stützrohr 48 im wesentlichen entspricht. An seinem inneren Umfang ist der feststehende Kolben 68 mit einer Isolierschicht 125 versehen, die ihn elektrisch vom beweglichen Schaltstück 12 isoliert.

Die zweite Kolben-Zylinderanordnung 72 ist gebildet durch einen äußeren Zylinder 74, der an dem Zylinder 14 an dessen der Trennstelle entgegengesetzten Ende dadurch befestigt ist, daß der äußere Zylinder 74 einen nach innen umgebördelten Flansch 76 besitzt, dessen freies Ende an dem Zylinder 14 angeschweißt ist. An dem gegenüberliegenden Ende, also im Bereich der Trennstelle, besitzt der äußere Zylinder 74 eine Abkröpfung 78 nach innen, die in einer Nase 80 ausläuft, an der eine Blasdüse 82 befestigt ist, welche praktisch der Blasdüse 16 entspricht. Diese Blasdüse 82 bildet mit dem beweglichen Schaltstück einen Zuströmkanal 84, der in einem Ringspalt 86 endet, der wieder dem Ringspalt 20 der Fig. 1 entspricht. Die Trennstelle ist von dem Stromzuführungszylinder 24 umgeben, der über die Kontaktfinger 26 den Strom dem äußeren Zylinder 74 zuführt. Der Stromfluß ist im Gegensatz zu der Anordnung gemäß der Fig. 1 so, daß er nicht über den Zylinder 14, sondern über den äußeren Zylinder 74 im eingeschalteten Zustand fließt. Er wird also über den Stromzuführungszylinder 24 und die Kontaktfinger 26 der Nase 80 zugeführt und fließt über den äußeren Zylinder 74 hin zu dem Zylinder 14 und von dort zur Ableitung (nicht weiter dargestellt). Der Strom ist durch die strichpunktierte Linie I_{R} (Ruhestrom) dargestellt. Im Inneren des äußeren Zylinders 74 befindet sich ein mit dem inneren Zylinder 14 und dem äußeren Zylinder 74 mechanisch fest verbundener Kolben 88, der zwischen dem Zylinder 14 und sich einen Durchlaß 90 freiläßt, in dem sich ein Rückschlagventil 92 befindet, welches so geschaltet ist, daß es lediglich eine Gasströmung aus dem zwischen dem äußeren Zylinder 74 und dem Zylinder 14 gebildeten Ringraum hin zum Zuströmkanal 84 bzw. zum Ringspalt 86 gestattet. Der feststehende Kolben 88 ist unter Zwischenfügung einer Isolierschicht 94 elektrisch von dem Zylinder 74 isoliert. In dem Ringraum zwischen dem Zylinder 74 und dem Zylinder 14 befindet sich ein beweglicher Kolben 96, der unter Zwischenfügung von Gleitkontakten 98 elektrisch leitend mit dem Zylinder 74 während des Hin- und Hergleitens verbunden ist. Der Zylinder 14 besitzt in seinem vorderen Bereich, also in dem Bereich, der der Trennungsstelle benachbart ist, einen elektrisch leitenden Bereich 100, der im Bereich zwischen dem festen und dem beweglichen Kolben 88 bzw. 96 endet und in einen Bereich 102 aus elektrisch isolierendem Material übergeht, wobei im Bereich des Flansches 76 der Zylinder 14 wieder aus elektrisch leitfähigem Material besteht, Bereich 104. In dem Raum zwischen dem inneren Zylinder 14 und dem äußeren Zylinder 74 ist eine Schraubenfeder 106 vorgesehen, deren eines Ende mit dem beweglichen Kolben 96 und deren anderes Ende mit dem feststehenden Kolben 88 fest verbunden ist. Die Innenfläche des beweglichen Kolbens 96 ist mit einer Isolierschicht (ohne Bezugsziffer) versehen.

Bei einer Ausschalthandlung bewegt sich das bewegliche Kontaktstück 12 zusammen mit dem Zylinder 14 und dem äußeren Zylinder 74 in Pfeilrichtung A. Wenn die Nase 80 von den Kontaktfingern 26 freigekommen ist, erhält man einen Stromfluß von dem festen Kontaktstück 10 hin zu dem beweglichen Schaltstück 12, da dieses noch mit dem festen Kontaktstück in Verbindung steht. Der Strom fließt weiter über die Halterungsstege 22 zu dem Bereich 100 des Zylinders 14 und von dort hin zu dem feststehenden Kolben 88. Der Strom fließt weiter über die Schraubenfeder 106 hin zum beweglichen Kolben 96 und von dort über die Gleitkontakte zu dem äußeren Zylinder 74 und über den Flansch 76 hin zu dem elektrisch leitenden Bereich 104 und dann zur Ableitung. Dieser Stromfluß ist auf der rechten Seite der Mittellinie durch die strichlierte Linie 11 gekennzeichnet, hierbei hat sich allerdings das bewegliche Schaltstück 12 vom festen Kontaktstück 10 bereits getrennt, so daß ein Lichtbogen 108 gezogen ist. Der Strom fließt dann, ähnlich wie eben erwähnt, von dem festen Kontaktstück 10 über den Lichtbogen 108 hin zum beweglichen Schaltstück 12, von dort über die Halterungsstege 22 hin zu dem Bereich 100 des Zylinders und von dort zum festen Kolben 88 und über die Schraubenfeder 106 zum beweglichen Kolben 96 und über den äußeren Zylinder 74 hin zu dem Bereich 104 und von dort zur Ableitung. Eine am inneren Umfang des feststehenden Kolbens 68 aufgebrachte Isolierschicht 125 verhindert dabei, daß der Strom über das bewegliche Kontaktstück 12, den Kolben 68 und das Stützrohr 70 zur Ableitung fließt.

Dadurch, daß der Strom nunmehr durch die Schraubenfeder hindurchfließt, ziehen sich die nebeneinanderliegenden Windungen aufgrund ihres durch den Strom aufgebauten Magnetfeldes an, so daß der bewegliche Kolben 96 entgegen der Pfeilrichtung A in Pfeilrichtung B bewegt wird, wodurch der Raum zwischen dem feststehenden Kolben 88 und dem beweglichen Kolben 96 verkleinert wird. Bei der Ausschalthandlung verkleinert sich auch der zwischen dem Schaltstück 12 und dem Zylinder 14 befindliche Raum 28, so daß eine Gasströmung erzeugt wird, die gemäß Pfeilrichtung F hin zu dem Ringspalt 86 strömt, wo sie sich wieder aufteilt in die Teilströme Fi und F₂. Dieser Gasströmung in Pfeilrichtung F überlagert sich die Gasströmung F_{z}, die aus dem Raum zwischen dem Zylinder 14 und dem äußeren Zylinder 74 herkommt. Durch diese Gasströmung F_{z} wird der gesamte, den Lichtbogen beblasende Gasstrom verstärkt oder - je nach Bemessung der Blasdüsen und des Ringspaltes - auch verlängert.

In dem Durchlaß 90 ist, wie oben erwähnt, ein Rückschlagventil 92 eingesetzt, welches eine Gasströmung lediglich aus dem Raum zwischen dem Zylinder 14 und dem äußeren Zylinder 74 hin zur Blasdüse gestattet. Dieses Ventil öffnet zwangsläufig immer dann, wenn der Druck im Raum zwischen dem Zylinder 14 und dem äußeren Zylinder 74 größer ist als der in dem Raum 28. Eine umgekehrte Strömung, die vielleicht zur Verschmutzung oder zur Unwirksamkeit der zusätzlichen Zylinderanordnung führen könnte, ist nicht möglich.

Es ist zweckmäßig, ein entsprechendes Rückschlagventil 110 auch in dem beweglichen Kolben 96 anzuordnen; dieses Rückschlagventil würde dann, wenn der bewegliche Kolben 96 entgegen der Pfeilrichtung B wieder in seine Ruhestellung gelangt, öffnen, so daß der Raum zwischen den beiden Kolben 88 und 96 wieder mit Gas gefüllt werden kann. Dieses Rückschlagventil läßt eine Gasströmung nur in den Raum zwischen den beiden Kolben 88 und 96 zu. Damit nicht in dem Raum zwischen dem Flansch 76 und dem beweglichen Kolben 96 ein Unterdruck entsteht, der die Kraftwirkung der Feder aufheben könnte, ist in dem Flansch 76 eine Öffnung 112 vorgesehen.

Eine ähnliche Ausgestaltung ist auch bei der Anordnung gemäß der Fig. 1 zweckmäßig, dort kann ein Rückschlagventil entweder in den feststehenden Kolben 34 oder in den beweglichen Kolben 36 eingesetzt werden, so daß lediglich ein Eintreten des Gases in den Raum zwischen dem Zylinder 14 und dem äußeren Zylinder 32 ermöglicht wird.

In Fig. 4 ist die zweite Variante des Blaskolbenschalters gemäß Fig. 3 in ausgeschalteter Stellung im stromlosen Zustand nach erfolgter Lichtbogenlöschung dargestellt. Der bewegliche Kolben 96 ist aufgrund der mechanischen Federkraft der zuvor durch die magnetische Kraftwirkung des Stromes gespannten Schraubenfeder 106 in Bewegungsrichtung C in seine Ausgangslage zurückgekehrt.

Sinnvoll ist es, die Länge des Bereichs 102 so zu bemessen, daß während der Schalthandlung ein Stromfluß über den Bereich 100 hin zum Kolben 68 nicht erfolgen kann. Man kann letzteres auch dadurch verhindern, daß auch die Außenfläche des Kolbens mit einer Isolierschicht 127 belegt ist.

## Patentansprüche

1. Blaskolbenschalter mit einem feststehenden Kontaktstück (10) und einem beweglichen Schaltstück (12) von denen wenigstens das bewegliche Schaltstück (12) rohrförmig ist, mit einer mit dem beweglichen Schaltstück (12) fest verbundenen Kolben-Zylinderanordnung (27, 14, 16; 68, 14, 82) zur Erzielung einer Gasströmung (F) zur Beblasung des Lichtbogens (54; 108), wenn der Blaszylinder (14,16) gegen den feststehenden Kolben (27; 68) gezogen wird, und mit einer zweiten Kolben-Zylinderanordnung (30; 72), mit der der Gasströmung zusätzliches Löschgas (G) zugeführt wird, dadurch gekennzeichnet, daß die zweite Kolben-Zylinderanordnung (30; 72) durch den über den feststehenden Kolben (27) der ersten Kolben-Zylinderanordnung (27, 14,16) gezogenen Blaszylinder (14, 16) und einen den Blaszylinder (14, 16) umgebenden äußeren Zylinder (32; 74) gebildet ist und daß im Kompressionsraum der zweiten Kolben-Zylinderanordnung (30; 72) eine vom Strom betätigbare Schraubenfeder (38; 106) angeordnet ist, die an einem Ende fest eingespannt und am anderen Ende mit dem beweglichen Kolben (36; 96) der zweiten Kolben-Zylinderanordnung (30; 72) fest verbunden ist, und auf die der Strom bei einer Ausschalthandlung wenigstens teilweise kommutiert.

2. Schalter nach Anspruch 1, dadurch gekennzeichnet, daß die Schraubenfeder (38) an einem feststehenden Kolben (34) der zweiten Kolben- Zylinderanordnung befestigt ist und daß der feststehende Kolben (34) der zweiten Kolben- Zylinderanordnung (30) zusammen mit dem äußeren Zylinder (32) im Inneren des Schalters ortsfest angebracht ist, wobei der Blaszylinder (14, 16) relativ zu dem äußeren Zylinder (32) zusammen mit dem beweglichen Schaltstück (12) in Ausschalt- und Einschaltrichtung bewegbar ist.

3. Schalter nach Anspruch 1 oder 2, dadurch gekennzeichnet, daß in dem feststehenden Kolben (27) der ersten Kolben-Zylinderanordnung (27, 14, 16) ein Rückschlagventil (42) angeordnet ist, welches eine Gasströmung lediglich hin zur Trennstelle gestattet.

4. Schalter nach Anspruch 2, dadurch gekennzeichnet, daß der Blaszylinder (14) in dem Bereich, der bei der Ausschaltbewegung im Inneren des feststehenden Kolbens (34) der zweiten Kolben-Zylinderanordnung (30) gleitet, mit einer Isolationsschicht (50) bedeckt ist, deren Länge in axialer Richtung so bemessen ist, daß in eingeschaltetem Zustand eine elektrisch leitende Verbindung zwischen dem Blaszylinder (14) und dem feststehenden Kolben (34) der zweiten Kolben-Zylinderanordnung (30) gegeben, nach Beginn der Ausschalthandlung, und insbesondere dann, wenn der Blaszylinder (14), der im Einschaltzustand den Strom führt, von der Festkontaktanordnung freigekommen ist, unterbrochen ist.

5. Schalter nach Anspruch 1, dadurch gekennzeichnet, daß der äußere Zylinder (74) mit dem Blaszylinder (14) fest verbunden ist und daß der feststehende Kolben (88) der zweiten Kolben- Zylinderanordnung (72) im Bereich der Trennstrecke angeordnet und mit dem äußeren Zylinder (74) unter Zwischenfügung einer elektrisch isolierenden Schicht (94) fest verbunden ist.

6. Schalter nach Anspruch 4, dadurch gekennzeichnet, daß der Blaszylinder (14) je einen Bereich (100, 104) aus elektrisch leitendem Material in der Nähe der Trennstelle und an dem entgegengesetzten Ende (104) und zwischen dem beweglichen und dem feststehenden Kolben (96, B8) der zweiten Kolben-Zylinderanordnung (72) einen Bereich (102) aus elektrisch isolierendem Material aufweist.

7. Schalter nach Anspruch 5, dadurch gekennzeichnet, daß der bewegliche Kolben (96) der zweiten Kolben-Zylinderanordnung (72) über eine Kontaktschicht (98) mit dem äußeren Zylinder (74) gleitend und elektrisch leitend verbunden ist.

8. Schalter nach einem der Ansprüche 3 bis 6, dadurch gekennzeichnet, daß in dem feststehenden Kolben (88) und in dem beweglichen Kolben (96) der zweiten Kolben-Zylinderanordnung (72) je ein Rückschlagventil (92, 110) vorgesehen ist, welches eine Strömung lediglich hin zu der Trennstelle gestattet.

9. Schalter nach einem der Ansprüche 1 bis 8, dadurch gekennzeichnet, daß der feststehende Kolben (27; 68) der ersten Kolben-Zylinderanordnung (27, 14, 16; 68, 14, 82) an wenigstens einer seiner beiden Mantelflächen mit elektrisch isolierendem Material (122, 123, 125, 127) beschichtet ist.

10. Schalter nach einem der Ansprüche 1 bis 9, dadurch gekennzeichnet, daß das bewegliche Schaltstück (12) lediglich teilweise aus elektrisch leitendem Material besteht, wobei der Bereich zwischen den das bewegliche Schaltstück (12) mit dem Blaszylinder (14) verbindenden Stegen (22) und dem der Trennstelle abgewandten Ende aus elektrisch isolierendem Material besteht.

11. Schalter nach einem der Ansprüche 1 bis 10, dadurch gekennzeichnet, daß die Windungen der Schraubenfeder (38; 106) die nicht mit dem feststehenden und dem beweglichen Kolben (34, 36; 88, 96) der zweiten Kolben-Zylinderanordnung (30; 72) mechanisch und elektrisch verbunden sind, an ihrer Oberfläche mit einer Isolierschicht (303) versehen sind.

12. Schalter nach einem der Ansprüche 1 bis 11, dadurch gekennzeichnet, daß die Schraubenfeder (38; 106) einen Kern (301) aus Federstahl und eine darauf aufgebrachte Schicht (302) aus einem Metall höherer elektrischer Leitfähigkeit aufweist.

## Claims

1. Blower piston switch having a fixed contact piece (10) and a movable switch piece (12), of which at least the movable switch piece (12) is tubular, having a piston-cylinder arrangement (27, 14, 16; 68, 14, 82) firmly connected to the movable switch piece (12) in order to achieve a gas flow (F) for blowing out the arc (54; 108) when the blow cylinder (14, 16) is pulled against the fixed piston (27; 68), and having a second piston-cylinder arrangement (30; 72), by means of which additional quenching gas (G) is supplied to the gas flow, characterised in that the second piston-cylinder arrangement (30; 72) is formed by the blow cylinder (14, 16) pulled over the fixed piston (27) of the first piston-cylinder arrangement (27, 14, 16) and by an outer cylinder (32; 74) encircling the blow cylinder (14,16), and that a helical spring (38; 106) which can be actuated by the current is arranged in the compression chamber of the second piston-cylinder arrangement (30; 72), which helical spring (38; 106) is firmly restrained at one end and at the other end is firmly connected to the movable piston (36; 96) of the second piston-cylinder arrangement (30; 72) and onto which the current at least partially commutates when there is a switch-off action.

2. Switch according to Claim 1, characterised in that the helical spring (38) is fastened to a fixed piston (34) of the second piston-cylinder arrangement and that the first piston (34) of the second piston-cylinder arrangement (30) is attached in a fixed position inside the switch together with the outer cylinder (32), with the blow cylinder (14, 16), relative to the outer cylinder (32), being movable together with the movable switch piece (12) in the switch-off and switch-on direction.

3. Switch according to Claim 1 or 2, characterised in that a non-return valve (42) is arranged in the fixed piston (27) of the first piston-cylinder arrangement (27, 14, 16), which non-return valve (42) permits a gas flow only as far as the disconnecting point.

4. Switch according to Claim 2, characterised in that the blow cylinder (14), in the area which slides inside the fixed piston (34) of the second piston-cylinder arrangement (30) during the switch-off movement, is covered by an insulating layer (50), the length of which, in the axial direction, is of such a size that an electrically conducting connection exists between the blow cylinder (14) and the fixed piston (34) of the second piston-cylinder arrangement (30) and is interrupted after the start of the switch-off action, and especially when the blow cylinder (14), which conducts the current in the switched-on condition, has come free of the fixed contact arrangement.

5. Switch according to Claim 1, characterised in that the outer cylinder (74) is firmly connected to the blow cylinder (14) and that the fixed piston (88) of the second piston-cylinder arrangement (72) is arranged in the area of the disconnecting stretch and is firmly connected to the outer cylinder (74) under the interposition of an electrically insulating layer (94).

6. Switch according to Claim 4, characterised in that the blow cylinder (14) in each case has an area (100, 104) of electrically conducting material in the vicinity of the disconnecting point and at the opposite end (104) and has an area (102) of electrically insulating material between the movable and the fixed piston (96, 88) of the second piston-cylinder arrangement (72).

7. Switch according to Claim 5, characterised in that the movable piston (96) of the second piston-cylinder arrangement (72) is connected to the outer cylinder (74) in a sliding and electrically conducting manner via a contact layer (98).

8. Switch according to one of Claims 3 to 6, characterised in that a non-return valve (92, 110) is in each case provided in the fixed piston (88) and in the movable piston (96) of the second piston-cylinder arrangement (72), which non-return valve (92, 110) permits a flow only as far as the disconnecting point.

9. Switch according to one of Claims 1 to 8, characterised in that the fixed piston (27; 68) of the first piston-cylinder arrangement (27, 14, 16; 68, 14, 82) is coated on at least one of its two generated surfaces with electrically insulated material (122,123,125,127).

10. Switch according to one of Claims 1 to 9, characterised in that the movable switch piece (12) is only partially made of electrically conducting material, with the area between the webs (22) connecting the movable switch piece (12) to the blow cylinder (14) and the end facing away from the disconnecting point being made of electrically insulating material.

11. Switch according to one of Claims 1 to 10, characterised in that the coils of the helical spring (38; 106), which are not mechanically or electrically connected to the fixed and the movable piston (34, 36; 88, 96) of the second piston-cylinder arrangement (30; 72), are provided with an insulating layer (303) on their surface.

12. Switch according to one of Claims 1 to 11, characterised in that the helical spring (38; 106) has a core (301) of spring steel and a layer (302) applied thereupon and made of a metal of high electrical conductivity.

## Revendications

1. Disjoncteur à piston de soufflage, comportant: une pièce de contact fixe (10) et une pièce de contact mobile (12), au moins cette dernière (12) étant de forme tubulaire; un agencement piston-cylindre (27, 14, 16; 68, 14, 82) solidarisé à la pièce de contact mobile (12) pour obtenir un écoulement de gaz (F) afin de souffler l'arc (54; 108) lorsque le cylindre de soufflage (14, 16) est tiré en direction du piston fixe (27; 68); et un deuxième agencement piston-cylindre (30; 72) avec lequel du gaz d'extinction (G) supplémentaire est amené à l'écoulement de gaz, caractérisé en ce que le deuxième agencement piston-cylindre (30; 72) est constitué par le cylindre des soufflage (14, 16) emboîté sur le piston fixe (27) du premier agencement piston-cylindre (27, 14, 16), et par un cylindre externe (32; 74) entourant le cylindre de soufflage (14, 16), et en ce que dans la chambre de compression du deuxième agencement piston-cylindre (30; 72) est agencé un ressort hélicoïdal (38; 106) actionnable par le courant, prenant un appui fixe par une extrémité et solidarisé par un autre extrémité au piston mobile (36; 96) du deuxième agencement piston-cylindre (30; 72), le courant étant au moins partiellement commuté sur ce ressort lors d'une disjonction.

2. Disjoncteur selon la revendication 1, caractérisé en ce que le ressort hélicoïdal (38) est fixé à une piston fixe (34) du deuxième agencement piston-cylindre, et en ce que ce piston fixe (34) du deuxième agencement piston-cylindre (30) est disposé à poste fixe, conjointement au cylindre externe (32), à l'intérieur du disjoncteur, le cylindre de soufflage (14, 16) étant mobile par rapport au cylindre externe (32) conjointement à la pièce de contact mobile (12), cela dans la direction de disjonction-conjonction.

3. Disjoncteur selon la revendication 1 ou 2, caratérisé en ce qu'une soupape anti-retour (42) n'autorisant un écoulement de gaz que vers le point de coupure est agencée dans le piston fixe (27) du premier agencement piston-cylindre (27, 14, 16).

4. Disjoncteur selon la revendication 2, caractérisé en ce que le cylindre de soufflage (14) est revêtu d'une couche isolante (50) dans la région qui, lors de mouvement de disjonction, glisse à l'intérieur du piston fixe (34) du deuxième agencement piston-cylindre (30), la longueur de cette couche isolante ayant en direction axiale une valeur telle qu'il y ait, en condition de conjonction, une liaison électriquement conductrice entre le cylindre de soufflage (14) et le piston fixe (34) du deuxième agencement piston-cylindre (30), cette liaison étant interrompue après le début de la disjonction, notamment lorsque le cylindre de soufflage (14) conduisant le courant dans la condition de conjonction est dégagé de l'agencement à contact fixe.

5. Disjoncteur selon la revendication 1, caractérisé en ce que le cylindre externe (74) est solidarisé au cylindre de soufflage (14), et en ce que le piston fixe (88) du deuxième agencement piston-cylindre (72) est agencé dans la région du trajet de coupure et est solidarisé au cylindre externe (74), cela avec interposition d'une couche électriquement isolante (94).

6. Disjoncteur selon la revendication 4, caractérisé en ce que le cylindre de soufflage (14) présente des régions en matière électriquement conductrice (100, 104), l'une étant à proximité du point de coupure et l'autre à l'extrémité opposée (104), et présente, entre le piston mobile (96) et le piston fixe (88) du deuxième agencement piston-cylindre (72), une région en matière électriquement isolante (102).

7. Disjoncteur selon la revendication 5. caractérisé en ce que le piston mobile (96) du deuxième agencement piston-cylindre (72) est en liaison électrique, par contact glissant, avec le cylindre externe (74), cela par une couche de contact (98).

8. Disjoncteur selon l'une des revendications 3 à 6, caractérisé en ce qu'il est prévu, dans le piston fixe (88) et dans le piston mobile (96) du deuxième agencement piston-cylindre (72), une soupape anti-retour (92, 110) qui n'autorise un écoulement que vers le point de coupure.

9. Disjoncteur selon l'une des revendications 1 à 8, caractérisé en ce que le piston fixe (27; 68) du premier agencement piston-cylindre (27, 14, 16; 68, 14, 82) est revêtu de matière électriquement isolante (122, 123, 125, 127), cela sur au moins l'une de ses deux surfaces périphériques.

10. Disjoncteur selon l'une des revendications 1 à 9, caractérisé en ce que la pièce de contact mobile (12) n'est que partiellement constituée de matière électriquement conductrice, la région comprise entre les entretoises (22) reliant la pièce de contact mobile (12) au cylindre de soufflage (14) et l'extrémité éloignée du point de coupure étant en une matière électriquement isolante.

11. Disjoncteur selon l'une des revendications 1 à 10, caractérisé par une couche isolante (303) à la surface de celles des spires du ressort hélicoïdal (38; 106) qui ne sont pas en liaison mécanique et électrique avec les pistons fixe et mobile (34, 36; 88, 96) du deuxième agencement piston-cylindre (30; 72).

12. Disjoncteur selon l'une des revendications 1 à 11, caractérisé en ce que le ressort hélicoïdal (38; 106) possède une âme (301) en acier à ressort sur laquelle est appliquée une couche (302) d'un métal ayant une plus grande conductivité électrique.
